# EUROPÄISCHE PATENTSCHRIFT

(11) **EP 2 426 292 B1**
(45) Veröffentlichungstag und Bekanntmachung des Hinweises auf die Patenterteilung: **23.11.2016**
(21) Anmeldenummer: 11180294.8
(22) Anmeldetag: 06.09.2011
(51) Int. Cl.: E04F 21/00

(54) **Vorrichtung zur Montage eines Türstocks**
Device for mounting a door frame
Dispositif destiné au montage d'un châssis de porte

(30) Priorität: 06.09.2010 AT 55310 U; 17.09.2010 DE 102010045855
(43) Veröffentlichungstag der Anmeldung: 07.03.2012
(73) Patentinhaber: Grabner, Josef, 4611 Buchkirchen (AT); Wassertheurer, Walter, 4580 Windischgarsten (AT)
(72) Erfinder: Grabner, Josef, 4611 Buchkirchen (AT); Wassertheurer, Walter, 4580 Windischgarsten (AT)
(74) Vertreter: Jell, Friedrich

(56) Entgegenhaltungen:
- US-A1- 2005 268 449
- US-B1- 6 237 233

## Beschreibung

Die Erfindung betrifft ein Verfahren und eine Vorrichtung zum Einrichten, insbesondere zur Montage eines Türstocks in bzw. an eine Wandöffnung mit wenigstens einem in eine innere Ecke des Türstocks einsetzbaren Winkel, der zwei Schenkel zum jeweils wenigstens bereichsweisen Anliegen am Türstock aufweist, mit einer mit dem Winkel verbundenen, insbesondere horizontal verlaufenden Lehre, die zum Einrichten des Türstocks in seiner axialen Länge verstell- und feststellbar ausgeführt ist, und mit wenigstens einer mit dem Winkel verbundenen Halterung zum Abstützen des Winkels.

Aus US 6 237 233 B1 ist ein Montagevorrichtung bekannt, mit allen Merkmalen des Oberbegriffs von Anspruch 1.

Aus dem Stand der Technik sind zum Montieren einer Zarge Montagevorrichtungen bekannt (DE29822526U1), die aus einem im Wesentlichen rechteckigen Rahmen zum Einsetzen in eine Zarge besteht. Von diesem Rahmen stehen radial nach außen mit diesem starr verbundene Winkelstücke bzw. verschiebbare und festlegbare Gestänge ab, an denen Anlagebacken mit parallel zur Rahmenmittelebene liegenden Anlageflächen sitzen, die entgegengesetzt der Anlagefläche der Winkelstücke gerichtet sind. Zwar kann mithilfe einer derartigen Vorrichtung eine Montage einer Zarge erleichtert werden, indem eine Zarge gegen einen Winkel des Rahmens fixiert wird, nachteilig ist jedoch die vergleichsweise umständliche Handhabung. Unter anderem muss nämlich der Winkel sowohl horizontal, als auch vertikal an den Türstock befestigt werden. Zudem ist das Klemmen mithilfe von Anlagebacken umständlich und zeitaufwendig, weshalb vorgeschlagen wird, die Vorrichtung mit dem Türstock in liegender Position zu verbinden. Zudem ist die Vorrichtung aufgrund der, für die Herstellung einer Verbindung mit dem Türstock erforderlichen, starr mit dem Rahmen verbundenen Winkelstücke auch nicht für alle Türstöcke geeignet.

Außerdem ist aus dem Stand der Technik bekannt (DE3219066C2), in einen Türstock zu dessen Einrichtung eine Vorrichtung einzusetzen, die zwei über eine Lehre verstellbare Winkel aufweist. Die Winkel werden über eine zwischen Türstock und Wand eingreifende Halterung am Türstock abgestützt. Auch hier kann eine einfache und schnelle Handhabung der Vorrichtung nicht gewährleistet werden, weil die Halterung erst dann angezogen werden kann, wenn der Türstock im Wesentlichen eingerichtet und daher keine Lageveränderung der Vorrichtung gegenüber dem Türstock mehr zu erwarten ist. Außerdem ist das Einsetzen und Abstützen der in die innere Ecke des Türstocks eingesetzten Winkel vergleichsweise aufwendig und bedienungsunfreundlich.

Die Erfindung hat sich daher die Aufgabe gestellt, eine Vorrichtung zum Einrichten, insbesondere zur Montage eines Türstocks in bzw. an eine Wandöffnung zu schaffen, die mit einem Türstock schnell, einfach und sicher verbindbar ist und ein schnelles bzw. genaues Einrichten des Türstocks ermöglicht.

Die Erfindung löst die gestellte Aufgabe dadurch, dass die als Klemm- oder Spanneinrichtung ausgebildete Halterung für eine Abstützung des Winkels an einer äußeren Ecke des Türstocks ausgebildet ist.

Ist die als Klemm- oder Spanneinrichtung ausgebildete Halterung für eine Abstützung des Winkels an einer äußeren Ecke des Türstocks ausgebildet, dann kann die Vorrichtung schnell und einfach handhabbar an den Türstock exakt befestigt werden. Es kann nämlich die Positionierung an einer Ecke, die von vertikal und horizontal zulaufenden Kanten des Türstocks ausgebildet wird genutzt werden, den Winkel in seiner inneren Ecklage am Türstock exakt zu fixieren. Außerdem kann damit eine standfeste Befestigung der Vorrichtung sichergestellt werden, die selbst dann den Winkel und damit die Vorrichtung abstützen kann, wenn dessen Teile in Vorbereitung zu seiner Montage eingerichtet werden. Die Halterung greift nämlich an Teilen des Türstocks an, die durch eventuelle Einrichtbewegungen am Türstock vergleichsweise geringe Bewegungen aufweisen, so dass die Halterung eine form-und/oder kraftschlüssige Verbindung mit dem Türstock sicher gewährleisten kann. Die erfindungsgemäße Abstützung des Winkels über die äußere Ecke des Türstocks kann somit für eine gegenüber Verletzungen sichere Handhabung der Vorrichtung sorgen, da ein unbeabsichtigtes Lösen der Vorrichtung vermieden werden kann. Im Allgemeinen wird erwähnt, dass ein Einrichten des Türstocks beispielsweise ein Einrichten des Türstocks gegenüber der Wandöffnung, ein gegenseitiges Ausrichten der Teile des Türstocks und/oder auch ein Einrichten des Türstocks gegenüber einem einzusetzenden Türblatt umfassen. Ein Türstock kann einen Blindstock, eine Stahlzarge etc. umfassen, wobei hier die Ecke des Blindstocks verwendet werden kann. Des Weiteren kann optional eine zusätzliche, mit dem Winkel verbundene, insbesondere als Klemm- oder Spanneinrichtung ausgebildete Halterung vorgesehen sein, deren Halteteil eine Verbindung mit der Längsseite der Blende, insbesondere der Falzverkleidung, des Türstocks ausbildet. Auf diese Weise kann eine besonders feste Verbindung der Vorrichtung mit dem Türstock geschaffen und damit die Einrichtung des Türstocks erleichtert werden.

Konstruktiv einfach kann eine Abstützung ausgebildet werden, wenn wenigstens eine Halterung einen an eine äußere Ecke des Türstocks derart ansetzbaren Halteteil ausbildet, dass sich über eine kraft- und/oder formschlüssige Verbindung von Halteteil und Türstock eine Abstützung des in den Türstocks eingesetzten Winkels ergibt, indem der Winkel über die Halterung an den Türstock angedrückt oder angezogen wird. Der Winkel kann somit sicher in seiner Ecke abgestützt werden und macht selbst Bewegungen des Türstocks bei dessen Einrichten mit, ohne dass sich die Verbindung dabei lösen wird. Der Winkel kann nämlich mithilfe der erfindungsgemäßen Vorrichtung über die Ecke in seiner Lage sowohl horizontal, als auch vertikal abgestützt werden, weshalb es nicht erforderlich sein kann, Winkel und Türstock mithilfe von mehreren Halterungen, etwa einer für den horizontalen und eine für den vertikalen Teil des Rahmens, zu verbinden. Somit kann die Vorrichtung nicht nur durch wenige Handgriffe einfach mit dem Türstock verbunden werden, durch die sichere Fixierung kann auch ein unerwünschtes Lösen der Vorrichtung vom Türstock unterbunden werden. Bedienungsfreundlichkeit und auch -sicherheit können mithilfe der erfindungsgemäßen Vorrichtung somit besonders erhöht werden.

Ist die Halterung für eine Abstützung des Winkels an einer äußeren Ecke der Blende, insbesondere der Falzverkleidung, des Türstocks ausgebildet, dann kann die Handhabung noch weiter erleichtert werden. Diese Ecke der Falzverkleidung ist nämlich vergleichsweise einfach erreichbar, was ein schnelles Fixieren des Winkels im Türstock und damit ein Befestigen der Halterung ermöglicht. Besonders genau kann der Türstock gegenüber dem Türblatt eingerichtet werden, wenn der Winkel in eine innere Ecke der Blende, insbesondere der Falzverkleidung, des Türstocks einsetzbar ist.

Weist die Klemm- oder Spanneinrichtung eine Richtklemme oder Richtzwinge auf, kann die Bedienung der Vorrichtung noch weiter erleichtert werden, eine Verbindung von Rahmen und Halterung kann so durch wenige Handgriffe hergestellt werden. Beispielsweise kann sich eine Kartuschenpresse als Spanneinrichtung als besonders einfach handhabbar herausstellen, um damit den Winkel an die Ecke der Blende sicher anziehen zu können. Es sind jedoch jegliche Klemm- oder Spanneinrichtungen vorstellbar, so etwa auch ein Gummiband oder ein Spanngurt.

Weist die Vorrichtung einen zweiten, in eine andere äußere Ecke des Türstocks einsetzbaren Winkel auf, wobei an die Winkel wenigstens zwei Lehren anschließen, dann kann die Handhabung der Vorrichtung noch weiter verbessert werden. Auf diese Weise können die Winkel schnell in ihrem Abstand zueinander eingestellt und damit eine hinsichtlich Ihrer Abmessungen und Form definierte Öffnung am Türstock vorgegeben werden. Außerdem sind beide Winkel über je eine Ecke der Falzverkleidung einfach in ihrer Ecklage sicherbar, so dass deren Abstand zueinander mithilfe von Lehren einfach einstellbar ist.

Weist der Winkel auf seiner dem Falz des Türstocks zugewandten Winkelseite einen Abstandhalter auf, dann kann ein bündiges Anschließen des Winkels an die Blende, insbesondere an die Falzverkleidung, des Türstocks ermöglicht werden. Dadurch kann der Winkel in seiner Lage weiter stabilisiert und somit eine besonders feste Verbindung von Rahmen und Winkel hergestellt werden. Außerdem ist die Vorrichtung damit vergleichsweise einfach handhabbar, insbesondere natürlich, wenn Türstöcke mit gleich tiefen Falzen eingerichtet werden sollen.

Ein bündiger Anschluss von Winkel und Türstock kann ermöglicht werden, wenn die Vorrichtung wenigstens einen mit dem Winkel verbundenen und gegenüber dem Winkel positionsverstellbaren Anlagebacken aufweist. Auf diese Weise kann eine standfeste Positionierung des Winkels und in weiterer Folge des Türstocks gegenüber einer Wand, einem Blindstock oder dergleichen vorgenommen werden, wodurch sich die Vorrichtung durch eine besonders vielseitige Verwendbarkeit auszeichnen kann. Außerdem können die Anlagebacken vorteilhaft damit an den Bereich der Bänder des Türstocks angestellt werden, um diesem Bereich besonders auf das dort befestigte Türblatt vorzubereiten.

Eine feine Verstellbarkeit der Anlagebacken kann ermöglicht werden, indem der Anlagebacken über eine Spindel mit dem Winkel verbunden ist. Dadurch kann eine besonders genaues und standfestes Positionieren und Abstützen der Vorrichtung gegenüber einer Wand, einen Blindstock oder dergleichen erfolgen.

Weist die Vorrichtung einen mit dem Winkel verbundenen und gegenüber diesen verstellbar ausgeführten Ausleger auf, der an die Türzarge, also an das Türfutter des Türstocks zu dessen Einrichtung anlegbar ausgeführt ist, können mithilfe der Vorrichtung die Teile des Türstocks in ihrer Ausrichtung zueinander besonders einfach und genau eingerichtet werden. Damit kann eine Vorrichtung geschaffen werden, mit der ein Türstock vollständig für eine Montage vorbereitet werden kann. Eine besonders vielseitige Vorrichtung kann sich so ergeben.

Die Standfestigkeit der Abstützung des Winkels kann weiter erhöht werden, wenn die Vorrichtung in der Höhe verstellbaren Standfuß aufweist, der mit wenigstens einem Winkel zu dessen weiteren Abstützung verbunden ist. Zusätzlich kann so unterschiedlichen Gegebenheiten und Anforderungen der Montage, etwa hinsichtlich der Schwellen, entsprochen werden und/oder auch bei vergleichsweise hohen Türstöcken die Verwendbarkeit der Vorrichtung erhalten bleiben.

Die Bedienbarkeit der Vorrichtung kann weiter erleichtert werden, wenn wenigstens ein Winkel ein Neigungs- oder Winkelmessinstrument aufweist. Der Einsatz zusätzliche Mittel, zum Beispiel Wasserwaagen, kann damit überflüssig werden, wodurch sich die Vorrichtung durch besonders einfache Handhabung auszeichnen kann.

Weist wenigstens ein Winkel gegenüber den Schenkeln erhöhte Auflageflächen zum Anlegen eines Neigungs- oder Winkelmessinstrumentes auf, kann über die Vorrichtung beispielsweise mit Hilfe einer Wasserwaage der Türstock noch weiter vereinfacht eingerichtet werden bzw. eine Überprüfung der Einrichtung erfolgen.

Konstruktive Einfachheit kann erreicht werden, wenn der lattenförmige Winkel mit seinen Seitenflächen die beiden Schenkel des Winkels ausbildet.

Die Erfindung hat sich außerdem die Aufgabe gestellt, ein einfach handhabbares und genaues Verfahren zum Einrichten, insbesondere zur Montage eines Türstocks in bzw. an eine Wandöffnung zu schaffen.

Die Erfindung löst die gestellte Aufgabe hinsichtlich des Verfahrens dadurch, dass der Winkel mit Hilfe einer Einspannung unter Verwendung einer äußeren Ecke des Türstocks in seiner eingesetzten Lage abgestützt wird.

Wird der Winkel mit Hilfe einer Einspannung unter Verwendung einer äußeren Ecke des Türstocks in seiner eingesetzten Lage abgestützt, dann ist der Winkel nicht nur schnell an den Türstock zu fixieren, der Winkel kann gleichzeitig in jene Lage gebracht werden, die für ein genaues Einrichten des Türstocks notwendig sein kann. Im Anschluss kann nämlich eine mit dem Winkel verbundene Lehre im Maß umgehend eingestellt werden, um damit eine Maßvorgabe anderer Teile des Türstocks zu schaffen. Außerdem ist eine Fixierung über eine äußere Ecke des Türstocks vergleichsweise gefahrlos auch bei Bewegungen des Türstocks im Zuge seines Einrichtens sicherstellbar, so dass ein bedienungssicheres Verfahren eröffnet werden kann.

Ein besonders genaues Einrichten des Türstocks gegenüber dem Türblatt kann erreicht werden, wenn der Winkel in eine innere Ecke der Blende, insbesondere der Falzverkleidung, des Türstocks eingesetzt und dort abgestützt wird. Hinsichtlich seiner Bedienungsfreundlichkeit kann eine Einspannung verbessert werden, wenn di Einspannung die Ecke der Blende, insbesondere der Falzverkleidung, des Türstocks verwendet.

In den Figuren ist beispielsweise der Erfindungsgegenstand anhand mehrerer Ausführungsbeispiele dargestellt. Es zeigen
- Fig. 1: eine Frontansicht auf die in einen Türstock eingesetzte Vorrichtung nach einem ersten Ausführungsbeispiel,
- Fig. 2: eine Draufsicht auf die nach Fig. 1 dargestellten Vorrichtung mit teilweise aufgerissenem Türsturz des Türstocks,
- Fig. 3: eine vergrößerte Teilansicht der Fig. 1,
- Fig. 4: eine vergrößerte Teilansicht der Fig. 2 und
- Fig. 5: eine Frontansicht auf ein zweites Ausführungsbeispiel.

Die nach Fig. 1 dargestellte Vorrichtung 1 nach einem ersten Ausführungsbeispiel zur Montage eines Türstocks 2 weist einen Winkel 3 auf, der in eine innere Ecke 28 des Türstocks 2 einsetzbar ist. Der Winkel 3 bildet hierfür zwei Schenkel 5, 6 aus, die am Türstock 2 in dessen horizontaler bzw. vertikaler Richtung bzw. Längs- und Querrichtung anliegen. Der Türstock 2 ist in einer Wandöffnung 7 einer nur angedeutet dargestellten Wand 8 angesetzt und dient als Rahmen für ein nicht näher dargestelltes Türblatt. Um nun den Abstand der vertikalen Teile des Türstocks 2 und damit den Türstock 2 für seine Montage einrichten zu können, weist die Vorrichtung 1 eine mit dem Winkel 3 verbundene und horizontal verlaufenden Lehre 9 auf. Für eine flexible Anpassung der Länge der Lehre an beispielsweise unterschiedliche Türbreiten, ist diese teleskopartige Lehre 9 in seiner axialen Länge verstell- und feststellbar ausgeführt. Zu diesem Zweck ist eine Fixierschraube 33 vorgesehen, die die Teile der Lehre 9 verklemmen kann. Die Vorrichtung 1 weist zudem eine mit dem Winkel 3 verbundene, insbesondere an diesem angreifende Halterung 10, 11 auf, um damit den Winkel 3 abzustützen bzw. diesen in seiner eingesetzten Ecklage am Türstock 2 zu positionieren bzw. dort zu halten. Eine besonders einfache Handhabung der Vorrichtung 1 ergibt sich dadurch, dass die als Spanneinrichtung 12 ausgebildete Halterung 10 für eine Abstützung des Winkels 3 an einer äußeren Ecke 4 der Blende 13 bzw. Falzverkleidung des Türstocks 2 ausgebildet ist. Mithilfe der Spanneinrichtung 12 kann so im Gegensatz zu anderen Vorrichtungen zur Montage eines Türstocks 2 ohne zusätzliche Stützelemente - insbesondere auch auf Halterungen für die horizontal verlaufenden Teile eines Türstocks, eine standfeste Eckbefestigung des Winkels 3 geschaffen werden. Der Winkel 3 kann damit nämlich in die Ecke des Türstocks 2 mit einem Handgriff eingehängt und gleichzeitig dort fixiert werden. Außerdem kann diese Fixierstellung durch die Halterung 10 unabhängig von Bewegungen des Türstocks, beispielsweise durch dessen Einrichten bzw. dessen Montage, sichergestellt werden, was ein ungewolltes Lösen und damit ein eventuelles zu Bodenfallen der Vorrichtung 1 verhindert. Die Vorrichtung 1 ist daher nicht nur vergleichsweise einfach sondern auch sicher handhabbar.

Einfache Konstruktionsverhältnisse sind geschaffen, wenn die Halterung 10 eine an eine Ecke 4 der Blende 13 bzw. Falzverkleidung, des Türstocks 2 ansetzbare Halteteil 14 ausbildet, welche Halteteil 14 insbesondere in den Figuren 3 und 4 erkannt werden kann. Das Halteteil 14 stützt sich an der Ecke 4 des Türstocks 2 ab, kann aber -was nicht dargestellt worden ist - mit zwei Auflageflächen die Ecke umfassen. Dadurch kann eine kraft- und/oder formschlüssige Verbindung von Halteteil 14 und Blende 13 bzw. Falzverkleidung ermöglicht werden, so dass sich eine Abstützung des Winkels 3 ergibt, indem dieser Winkel 3 über die Halterung 10 an die Blende 13 bzw. Falzverkleidung angezogen wird. Zu diesem Zweck spannt die als Spanneinrichtung 12 ausgeführte Halterung 10 über eine Zugstange 15 den Winkel 3 an den Türstock 2. Auf konstruktiv einfache Weise kann die Spanneinrichtung 12 im Wesentlichen ähnlich zu einer aus dem Stand der Technik bekannten Kartuschenpresse ausgebildet sein. Andere Konstruktionen der Halterung 10 sind vorstellbar, beispielsweise wären hierfür ein elastisches Band, ein Spanngurt, eine Richtklemme, eine Schraubzwinge und dergleichen denkbar, welche Alternativen nicht dargestellt wurden.

Die Vorrichtung weist einen zweiten, in eine andere innere Ecke 28' des Türstocks 2 einsetzbaren Winkel 3' auf. Zwischen diesen beiden Winkeln 3 und 3' sind nun zwei voneinander beanstandete Lehren 9, 9' vorgesehen. Über diese beiden Lehren 9, 9' können nun die beiden Winkel 3 und 3' in deren Abstand eingestellt und damit auch der Türstock 2 auf einfache Weise für eine Wandmontage eingerichtet werden. Wie vorstehend erwähnt, spannt auch hier eine Halterung 10' den Winkel 3' über eine Zugstange 15' an den Türstock 2 bzw. klemmt den Winkel 3' in die Ecke 28' des Türstocks 2. Zu diesem Zweck greift die Halterung 10' auch an eine äußere Ecke 4' der Blende 13 bzw. Falzverkleidung des Türstocks 2 an.

Die Winkel 3, 3' weisen auf ihren dem Falz 25 des Türstocks 2 zugewandten Winkelseite 16 je einen Abstandhalter 17 auf. Damit können die Winkel auf einfach handhabbare Weise mit der Blende 13 bzw. Falzverkleidung bündig in Anschluss gebracht werden. Der Winkel kann so als Anschlag für Neigungs- oder Winkelmessinstrumente, insbesondere für eine Wasserwaage, verwendet werden, um eventuelle Kippstellungen des Türstocks 2 gegenüber der Wand 8 zu erkennen und in Folge dessen ein genaues Einrichten des Türstocks 2 vornehmen zu können.

Eine besonders vielseitige und standfeste Verwendbarkeit der Vorrichtung 1 erschließt sich dadurch, dass die Vorrichtung 1 zusätzlich oder alternativ zum Abstandhalter 17 mehrere gegenüber dem Winkel 3 in deren Position verstellbare Anlagebacken 18 aufweist. Dadurch können die Anlagebacken 18 über den Rand der Winkel 3, 3' geschoben werden und so ein bündiges Anschließen der Winkel 3, 3' an den Türstock 2 bzw. dessen Blende 13 bzw. Falzverkleidung schaffen. Diese Beweglichkeit der Anlagebacken 18 gegenüber den Winkeln 3, 3' wird durch, mit dem Winkel 3, 3' verbundene Linearführungen 19 und an der Linearführung gelagerten Spindeln 20 ermöglicht. Durch diese Spindeln 20 können die Anlagebacken 18 auch in ihrer Tiefe gegenüber dem jeweiligen Winkel 3, 3' verstellt werden, um damit beispielsweise auch eine Anlage an einem anderen nicht dargestellten Türstock, insbesondere auch einem Blindstock, zu ermöglichen.

Nach der Fig. 2 können an der Vorrichtung 1 zwei je mit dem diesbezüglichen Winkel 3, 3' verbundene Ausleger 21 bzw. 21' erkannt werden. Diese Ausleger 21 bzw. 21' sind gegenüber dem jeweiligen Winkel 3, 3' in ihrer Position verstellbar ausgeführten und können so an der Türzarge 27 angelegt werden. Damit können die Rahmenschenkel der Türzarge 27 in deren Tiefe auf Maß ausgerichtet bzw. damit der Türstock 2 weiter eingerichtet werden.

Die Vorrichtung 1 weist außerdem in der Höhe verstellbare Standfüße 22 auf, die mit den jeweiligen Winkeln 3 bzw. 3' zu dessen weiteren Abstützung verbunden sind. Damit können die Winkel 3 bzw. 3' in deren jeweiligen Ecklage zusätzlich abgestützt werden, was die Standfestigkeit der Vorrichtung 1 beim Montieren des Türstocks 2 noch weiter erhöhen kann.

Nach Fig. 1 ist weiter zu erkennen, dass der Winkel 3' ein Neigungsinstrument 23 in Form einer Libelle aufweist. Damit ist ein schnelles Einrichten der Vorrichtung 1, des Türstocks 2 möglich, nachdem dieser in die Wandöffnung 7 eingesetzt worden ist.

Zusätzlich können die Winkel 3, 3' erhöhte Auflageflächen 24 zum Anlegen eines Neigungs- oder Winkelmessinstruments aufweisen. Beispielsweise kann damit eine Wasserwaage an die Vorrichtung 1 angelegt werden, ohne dass auf andere Teile der Vorrichtung 1 Rücksicht genommen werden muss.

Konstruktiv einfach sind die Winkel 3 bzw. 3' als Latte ausgebildet. Die Seitenflächen der Latte können so die beiden Schenkel 5, 6 des jeweiligen Winkels 3, 3' ausbilden.

Im Gegensatz zu der nach Fig. 1 dargestellten Vorrichtung weist die nach Fig. 5 dargestellte Vorrichtung 29 als zweites Ausführungsbeispiel zur Erfindung zwei Winkel 30, 30' auf, die Teile der Lehre 9 führen, was einfache Konstruktionsverhältnisse schafft. Über eine jeweilige Fixierschraube 33 wird das Gestänge 34 der Lehre 9 rutschfest mit dem Winkel 30 verbunden. Außerdem sind die Winkel 30, 30' in deren vertikalen Länge verstellbar ausgeführt. Zu diesem Zweck ist eine Verstelleinrichtung 35 vorgesehen, die ähnlich zur Lehre auch über Fixierschrauben 36 feststellbar ist. Über diese Verstelleinrichtung 35 können die beiden Teile 31 und 32 des Winkels 30 in ihrem Abstand verändert werden.

Weiter kann der Fig. 2 ein mit dem jeweiligen Winkel 3, 3' verbundenes Sicherungsband 37, 37' entnommen werden, das die Vorrichtung 1 zusätzlich zur Abstützung der Winkel 3. 3' absichern kann. Das über einen Winkel zwischen Wand 8 und Türstock 2 eingehängte Sicherungsband 37, 37' kann damit die Gefahr eines unerwünschtes Kippens der Vorrichtung 1 verringern.

## Patentansprüche

1. Vorrichtung zum Einrichten, insbesondere zur Montage eines Türstocks (2) in bzw. an eine Wandöffnung (7) mit wenigstens einem in eine innere Ecke (28) des Türstocks (2) einsetzbaren Winkel (3), der zwei Schenkel (5, 6) zum jeweils wenigstens bereichsweisen Anliegen am Türstock (2) aufweist, mit einer mit dem Winkel (3) verbundenen, insbesondere horizontal verlaufenden Lehre (9), die zum Einrichten des Türstocks (2) in seiner axialen Länge verstell- und feststellbar ausgeführt ist, und mit wenigstens einer am Winkel (3) angreifenden Halterung (10) zum Abstützen des Winkels (3), **dadurch gekennzeichnet, dass** die als Klemm- oder Spanneinrichtung (12) ausgebildete Halterung (10) für ein Klemmen des Winkels in die innere Ecke (28) des Türstocks (2) über eine Abstützung des Winkels (3) an einer äußeren Ecke (4) des Türstocks (2) ausgebildet ist.

2. Vorrichtung nach Anspruch 1, **dadurch gekennzeichnet, dass** wenigstens eine Halterung (10) einen an eine äußere Ecke (4) des Türstocks (2) derart ansetzbaren Halteteil (14) ausbildet, dass sich über eine kraft- und/oder formschlüssige Verbindung von Halteteil (14) und Türstock (2) eine Abstützung des in den Türstock (2) eingesetzten Winkels (3) ergibt, indem der Winkel (3) über die Halterung (10) an den Türstock (2) angedrückt oder angezogen wird.

3. Vorrichtung nach Anspruch 1 oder 2, **dadurch gekennzeichnet, dass** der Winkel (3) insbesondere in eine innere Ecke (28) der Blende (13), insbesondere der Falzverkleidung, des Türstocks (2) einsetzbar ist und dass die Halterung (10) für eine Abstützung des Winkels (3) an einer äußeren Ecke (4) der Blende (13), insbesondere der Falzverkleidung, des Türstocks (2) ausgebildet ist.

4. Vorrichtung nach Anspruch 1, 2 oder 3, **dadurch gekennzeichnet, dass** die Klemm- oder Spanneinrichtung (12) eine Richtklemme oder Richtzwinge aufweist.

5. Vorrichtung nach einem der Ansprüche 1 bis 4, **dadurch gekennzeichnet, dass** die Vorrichtung (1) einen zweiten, in eine andere innere Ecke (28') des Türstocks (2) einsetzbaren Winkel (3') aufweist, wobei an die Winkel (3, 3') wenigstens zwei Lehren (9, 9') anschließen.

6. Vorrichtung nach einem der Ansprüche 1 bis 5, **dadurch gekennzeichnet, dass** der Winkel (3) auf seiner dem Falz (25) des Türstocks (2) zugewandten Winkelseite (16) einen Abstandhalter (17) zum bündigen Anschließen des Winkels (3) an die Blende (13), insbesondere an die Falzverkleidung, des Türstocks (2) aufweist.

7. Vorrichtung nach einem der Ansprüche 1 bis 6, **dadurch gekennzeichnet, dass** die Vorrichtung (1) für einen bündigen Anschluss von Winkel (3) und Türstock (2) wenigstens einen mit dem Winkel (3) verbundenen und gegenüber dem Winkel (3) positionsverstellbaren Anlagebacken (18) aufweist.

8. Vorrichtung nach Anspruch 7, **dadurch gekennzeichnet, dass** der Anlagebacken (18) über eine Spindel (20) mit dem Winkel (3) verbunden ist.

9. Vorrichtung nach einem der Ansprüche 1 bis 8, **dadurch gekennzeichnet, dass** die Vorrichtung (1) wenigstens einen mit dem Winkel (3) verbundenen und gegenüber diesen verstellbar ausgeführten Ausleger (21) aufweist, der an die Türzarge (27) des Türstocks (2) zu dessen Einrichtung anlegbar ausgeführt ist.

10. Vorrichtung nach einem der Ansprüche 1 bis 9, **dadurch gekennzeichnet, dass** die Vorrichtung (1) wenigstens einen in der Höhe verstellbaren Standfuß (22) aufweist, der mit wenigstens einem Winkel (3) zu dessen weiteren Abstützung verbunden ist.

11. Vorrichtung nach einem der Ansprüche 1 bis 10, **dadurch gekennzeichnet, dass** wenigstens ein Winkel (3') ein Neigungs- oder Winkelmessinstrument (23) aufweist.

12. Vorrichtung nach einem der Ansprüche 1 bis 11, **dadurch gekennzeichnet, dass** wenigstens ein Winkel (3) gegenüber den Schenkeln (5, 6) erhöhte Auflageflächen (24) zum Anlegen eines Neigungs- oder Winkelmessinstrumentes aufweist.

13. Vorrichtung nach einem der Ansprüche 1 bis 12, **dadurch gekennzeichnet, dass** der lattenförmige Winkel (3) mit seinen Seitenflächen die beiden Schenkel (5, 6) des Winkels (3) ausbildet.

14. Verfahren zum Einrichten, insbesondere zur Montage eines Türstocks (2) in bzw. an eine Wandöffnung (7), bei dem ein Winkel (3) in eine innere Ecke (28) des Türstocks (2) eingesetzt und mit einer am Winkel (3) angreifenden Halterung (10) dort abgestützt wird und bei dem eine mit dem Winkel (3) verbundene Lehre (9) im Maß eingestellt wird, **dadurch gekennzeichnet, dass** der Winkel (3) mit Hilfe einer Einspannung von der Halterung (10) unter Verwendung einer äußeren Ecke (4) des Türstocks (2) in die innere Ecke (28) des Türstocks (2) geklemmt und damit in seiner eingesetzten Lage abgestützt wird.

15. Verfahren nach Anspruch 14, **dadurch gekennzeichnet, dass** ein Winkel in eine innere Ecke (28) der Blende (13), insbesondere der Falzverkleidung, des Türstocks (2) eingesetzt und dort abgestützt wird und dass die Einspannung die Ecke (4) der Blende (13), insbesondere der Falzverkleidung, des Türstocks (2) verwendet.

## Claims

1. Apparatus for setting up, more particularly for mounting, a door frame (2) in or on a wall opening (7), comprising at least one angle (3) which can be inserted in an inner corner (28) of the door frame (2) and which comprises two legs (5, 6) for resting on at least sections of the door frame (2), and comprising a gauge (9) which especially extends horizontally and is connected to the angle (3) and which is formed to be adjustable and fixable in its axial length for setting up the door frame (2), and comprising at least one support (10) acting on the angle (3) for supporting the angle (3), **characterized in that** the support (10) formed as a clamping or tensioning device (12) is formed for clamping the angle in the inner corner (28) of the door frame (2) via a support of the angle (3) on an outer corner (4) of the door frame (2).

2. An apparatus according to claim 1, **characterized in that** at least one support (10) forms a support part (14) which can be applied to an outer corner (4) of the door frame (2) in such a way that a support of the angle (3) inserted into the door frame (2) is provided via a force-locked and/or interlocking connection of the support part (14) and door frame (2) **in that** the angle (3) is pressed or drawn via the support (10) onto the door frame (2).

3. An apparatus according to claim 1 or 2, **characterized in that** the angle (3) can especially be inserted into an inner corner (28) of the panelling (13), more particularly the rabbet panelling, of the door frame (2), and the support (10) is formed for a support of the angle (3) on an outer corner (4) of the panelling (13), more particularly the rabbet panelling, of the door frame (2).

4. An apparatus according to claim 1, 2 or 3, **characterized in that** the clamping or tensioning device (12) comprises an aligning claw or an aligning clamp.

5. An apparatus according to one of the claims 1 to 4, **characterized in that** the apparatus (1) comprises a second angle (3') which can be inserted into another inner corner (28') of the door frame (2), wherein at least two gauges (9, 9') adjoin the angles (3, 3').

6. An apparatus according to one of the claims 1 to 5, **characterized in that** the angle (3), on its angular side (16) facing the rabbet (25) of the door frame (2), comprises a spacer (17) for the flush connection of the angle (3) to the panelling (13), especially the rabbet panelling, of the door frame (2).

7. An apparatus according to one of the claims 1 to 6, **characterized in that** the apparatus (1) comprises at least one contact jaw (18) which is connected to the angle (3) and can be adjusted in its position in relation to the angle (3) for a flush connection of the angle (3) and door frame (2).

8. An apparatus according to claim 7, **characterized in that** the contact jaw (18) is connected via a spindle (20) to the angle (3).

9. An apparatus according to one of the claims 1 to 8, **characterized in that** the apparatus (1) comprises at least one extension arm (21) which is connected to the angle (3), is adjustably formed in relation to said angle, and is formed so that it can be placed on the door case (27) of the door frame (2) for its setup.

10. An apparatus according to one of the claims 1 to 9, **characterized in that** the apparatus (1) comprises at least one height-adjustable supporting foot (22), which is connected to at least one angle (3) for its further support.

11. An apparatus according to one of the claims 1 to 10, **characterized in that** at least one angle (3') comprises an inclination or angle measuring instrument (23).

12. An apparatus according to one of the claims 1 to 11, **characterized in that** at least one angle (3) comprises support surfaces (24) which are elevated in relation to the legs (5, 6) for applying an inclination or angle measuring instrument.

13. An apparatus according to one of the claims 1 to 12, **characterized in that** the lath-shaped angle (3) forms the two legs (5, 6) of the angle (3) with its side surfaces.

14. A method for setting up, especially for mounting, a door frame (2) in or on a wall opening (7), in which an angle (3) is inserted into an inner corner (28) of the door frame (2) and is supported there with a support (10) acting on the angle (3), and in which a gauge (9) connected to the angle (3) is set with the measure, **characterized in that** the angle (3) is clamped by means of gripping by the support (10) by using an outer corner (4) of the door frame (2) in the inner corner (28) of the door frame (2) and is thus supported in its inserted position.

15. A method according to claim 14, **characterized in that** an angle is inserted into an inner corner (28) of the panelling (13), especially the rabbet panelling, of the door frame (2) and is supported there, and the gripping uses the corner (4) of the panelling (13), especially the rabbet panelling, of the door frame (2).

## Revendications

1. Dispositif pour l'installation et en particulier pour le montage d'un cadre de porte (2) dans ou sur une ouverture (7) dans un mur avec au moins une équerre (3) pouvant être insérée dans un coin intérieur (28) du cadre de porte (2) et présentant deux bras (5, 6) pour reposer au moins par zones sur le cadre de porte (2), avec un gabarit (9) relié à l'équerre (3) et en particulier horizontal, dont la longueur axiale peut être réglée et fixée pour installer le cadre de porte (2), et avec au moins une monture (10) se mettant en prise sur l'équerre (3) pour soutenir l'équerre (3), **caractérisé en ce que** la monture (10) conçue comme un dispositif de serrage ou de mise en tension (12) est conçue pour serrer l'équerre dans le coin intérieur (28) du cadre de porte (2) en appuyant l'équerre (3) sur un coin extérieur (4) du cadre de porte (2).

2. Dispositif selon la revendication 1, **caractérisé en ce qu'**au moins une monture (10) forme une partie de maintien (14) pouvant être posée sur un coin extérieur (4) du cadre de porte (2) de manière à obtenir, par un assemblage par friction et/ou correspondance de forme de la partie de maintien (14) et du cadre de porte (2), un appui de l'équerre (3) insérée dans le cadre de porte (2) en pressant ou en tirant l'équerre (3) sur le cadre de porte (2) par l'intermédiaire de la monture (10).

3. Dispositif selon la revendication 1 ou 2, **caractérisé en ce que** l'équerre (3) peut être insérée en particulier dans un coin intérieur (28) de l'encadrement (13), en particulier de l'habillage de feuillure, du cadre de porte (2) et **en ce que** la monture (10) est conçue pour appuyer l'équerre (3) sur un coin extérieur (4) de l'encadrement (13), en particulier de l'habillage de feuillure, du cadre de porte (2).

4. Dispositif selon la revendication 1, 2 ou 3, **caractérisé en ce que** le dispositif de serrage ou de mise en tension (12) présente une pince ou un serre-joint d'alignement.

5. Dispositif selon l'une des revendications 1 à 4, **caractérisé en ce que** le dispositif (1) présente une deuxième équerre (3') pouvant être insérée dans un autre coin intérieur (28') du cadre de porte (2), au moins deux gabarits (9, 9') se raccordant aux équerres (3, 3').

6. Dispositif selon l'une des revendications 1 à 5, **caractérisé en ce que** l'équerre (3) présente sur sa face d'équerre (16) tournée vers la feuillure (25) du cadre de porte (2) un élément d'écartement (17) pour amener l'équerre (3) en affleurement sur l'encadrement (13), en particulier sur l'habillage de feuillure, du cadre de porte (2).

7. Dispositif selon l'une des revendications 1 à 6, **caractérisé en ce que** le dispositif (1) présente, pour amener l'équerre (3) en affleurement du cadre de porte (2), au moins un mors d'appui (18) relié à l'équerre (3) et dont la position peut être réglée par rapport à l'équerre (3).

8. Dispositif selon la revendication 7, **caractérisé en ce que** le mors d'appui (18) est relié à l'équerre (3) par une tige (20).

9. Dispositif selon l'une des revendications 1 à 8, **caractérisé en ce que** le dispositif (1) présente au moins un bras (21) relié à l'équerre (3) et réglable par rapport à celle-ci, qui est conçu pour s'appuyer sur le chambranle (27) du cadre de porte (2) en vue de l'installation de celui-ci.

10. Dispositif selon l'une des revendications 1 à 9, **caractérisé en ce que** le dispositif (1) présente au moins un pied d'appui (22) réglable en hauteur, qui est relié à au moins une équerre (3) pour servir d'autre appui à celle-ci.

11. Dispositif selon l'une des revendications 1 à 10, **caractérisé en ce qu'**au mois une équerre (3') présente un instrument de mesure de l'inclinaison ou de l'angle (23).

12. Dispositif selon l'une des revendications 1 à 11, **caractérisé en ce que** l'au moins une équerre (3) présente des surfaces d'appui (24) surélevées par rapport au bras (5, 6) pour poser un instrument de mesure de l'inclinaison ou de l'angle.

13. Dispositif selon l'une des revendications 1 à 12, **caractérisé en ce que** l'équerre (3) en forme de latte forme les deux bras (5, 6) de l'équerre (3) avec ses faces latérales.

14. Procédé pour installer et en particulier pour monter un cadre de porte (2) dans ou sur une ouverture (7) dans un mur, dans lequel une équerre (3) est insérée dans un coin intérieur (28) du cadre de porte (2) et soutenue dans celui-ci avec une monture (10) qui se met en prise sur l'équerre (3) et dans lequel la dimension d'un gabarit (9) relié à l'équerre (3) est réglée, **caractérisé en ce que** l'équerre (3) est serrée dans le coin intérieur (28) du cadre de porte (2) et soutenue ainsi dans sa position d'insertion à l'aide d'une mise en tension de la monture (10) en utilisant un coin extérieur (4) du cadre de porte (2).

15. Procédé selon la revendication 14, **caractérisé en ce qu'**une équerre est insérée et appuyée dans un coin intérieur (28) de l'encadrement (13), en particulier de l'habillage de feuillure, du cadre de porte (2) et **en ce que** le serrage utilise le coin (4) de l'encadrement (13), en particulier de l'habillage de feuillure, du cadre de porte (2).
